# EUROPÄISCHE PATENTSCHRIFT

(11) **EP 3 039 214 B1**
(45) Veröffentlichungstag und Bekanntmachung des Hinweises auf die Patenterteilung: **14.10.2020**
(21) Anmeldenummer: 14765840.5
(22) Anmeldetag: 06.08.2014
(51) Int. Cl.: E05D 15/40, E05F 1/10

(54) **STELLVORRICHTUNG**
POSITIONING DEVICE
DISPOSITIF DE POSITIONNEMENT

(30) Priorität: 30.08.2013 AT 6752013
(43) Veröffentlichungstag der Anmeldung: 06.07.2016
(73) Patentinhaber: Julius Blum GmbH, 6973 Höchst (AT)
(72) Erfinder: HOLZAPFEL, Andreas, A- 6900 Bregenz (AT)
(74) Vertreter: Torggler & Hofinger Patentanwälte
(86) Internationale Anmeldenummer: PCT/AT2014/000154
(87) Internationale Veröffentlichungsnummer: WO 2015/027253

(56) Entgegenhaltungen:
- EP-A1- 1 812 674
- EP-A2- 1 223 282
- EP-A2- 2 450 513
- WO-A1-2006/130888

## Beschreibung

Die vorliegende Erfindung betrifft eine Stellvorrichtung mit den Merkmalen des Oberbegriffs des Anspruchs 1, ein Möbel mit einer derartigen Stellvorrichtung sowie ein Verfahren zum Montieren eines bewegbaren Möbelteils an einem Möbelkorpus mittels einer derartigen Stellvorrichtung.

Insbesondere betrifft die vorliegende Erfindung Möbelklappen, welche um eine horizontale Achse schwenkbar an einem Möbelkorpus gelagert sind.

Eine gattungsgemäße Stellvorrichtung wird beispielsweise in der nicht vorveröffentlichten österreichischen Patentanmeldung mit dem Aktenzeichen A 103/2013 offengelegt. Sie umfasst ein am Möbelkorpus schwenkbar gelagertes Gehäuse, sowie einen am Gehäuse schwenkbar gelagerten Stellarmhebel. Das Gehäuse beherbergt einen Kraftspeicher - in dieser Ausführungsform eine Schraubenfeder - wodurch eine am Stellarmhebel angeordnete Steuerkurve mit einer Kraft beaufschlagt wird. Diese Steuerkurve weist einen Scheitelpunkt auf, wodurch, je nach Stellung des Stellarmhebels relativ zum Gehäuse, die Kraft auf das Strecken bzw. Öffnen der Stellvorrichtung oder das Beugen bzw. Schließen der Stellvorrichtung hinwirkt.

Bei der Montage gattungsgemäßer Stellvorrichtungen besteht das Problem, dass eine Befestigung des Stellarmhebels am beweglichen Möbelteil weder in der gebeugten noch in der gestreckten Stellung des Stellarmhebels einfach möglich ist.

Bei der vollständig gebeugten Stellung ist dies offensichtlich, da dies eine Montage aus dem Inneren des Möbelkorpus heraus erfordern würde.

Die Stellvorrichtung ist so dimensioniert, dass auch bei vollständig geöffneter Klappe keine vollständige Streckung der Stellvorrichtung vorliegt. Hierdurch soll sichergestellt werden, dass die Rückstellkraft für die geöffnete Stellung in allen Situationen groß genug ist. Dies führt jedoch dazu, dass der Stellarmhebel bei der Montage vom Monteur etwas gebeugt werden muss (siehe Fig. 7a, 7b, 8c und 8b). Dies ist zum einen kraftaufwändig und zum anderen für eine Einzelperson schwierig, da gleichzeitig die Klappe gehalten werden muss und die Befestigung des Stellarmhebels an der Klappe erledigt werden muss.

Stellvorrichtungen für Möbelklappen, welche Stellarmhebel mit Längenverstellung aufweisen, sind beispielsweise aus der WO 2006/039729 A1 bekannt. Dabei muss nach dem Befestigen des Stellarmhebels an der Klappe dieselbe geschlossen werden, wodurch die Länge des Stellarmhebels eingestellt wird. Danach muss die Klappe jedoch wieder geöffnet werden, um den Stellarmhebel in der eingestellten Länge zu verriegeln. Dieser Arbeitsschritt ist an sich nicht notwendig. Außerdem muss die Längeneinstellung des Stellarmhebels recht schwergängig gestaltet sein, um kein unabsichtliches Verstellen während des Öffnens zuzulassen.

Aus der gattungsfremden EP 1812674 A1 ist ein Stellantrieb zum Bewegen einer Klappe eines Möbels mit einem Grundkörper und einem Stellarm bekannt, wobei der Stellarm lösbar am Grundkörper befestigbar ist und zur Fixierung einer Länge des längenverstellbaren Stellarmhebels eine Klemmverbindung mit einem Kipphebel vorgesehen ist.

Aus der gattungsfremden EP 2450513 A2 ist ein Möbelbeschlag für ein bewegliches Möbelteil, insbesondere für eine Faltklappe, bekannt, wobei das bewegliche Möbelteil unter Mitwirkung einer Steuereinrichtung mit einem Steuerhebel zwangsführbar ist und wobei für den Steuerhebel eine Überlastkupplung zur Auskupplung der Zwangsführung vorgesehen ist.

Bei Stellvorrichtungen welche sowohl ein schwenkbares Gehäuse als auch einen schwenkbaren Stellarmhebel aufweisen, ist dieser letztgenannte Effekt verstärkt, denn beim Öffnen der Klappe würde der Kraftspeicher direkt auf eine Längenänderung des Stellarmhebels hinwirken.

Aufgabe der Erfindung ist es, eine Stellvorrichtung sowie ein Möbel mit einer derartigen Stellvorrichtung bereitzustellen, welche sich durch eine vereinfachte Montage auszeichnen. Des Weiteren soll ein Verfahren zur Montage einer derartigen Stellvorrichtung bereitgestellt werden.

Diese Aufgabe wird durch eine Stellvorrichtung mit den Merkmalen des Anspruchs 1, ein Möbel mit einer derartigen Stellvorrichtung sowie ein Verfahren mit den Merkmalen des Anspruchs 15 gelöst.

Dies geschieht indem ein erster Hebel des Stellarmhebels relativ zu einem zweiten Hebel des Stellarmhebels mittels einer selbsttätigen Verriegelungsvorrichtung in der Betriebsstellung verriegelbar ist. Das heißt, die Verriegelung in der Betriebsstellung erfolgt ohne weiteres Zutun durch den Monteur oder den Nutzer, meist innerhalb des Möbelkorpus, automatisch. Diese Selbsttätigkeit beim Bewegen der Hebel des Stellarmhebels relativ zueinander kann auf verschiedene Weisen ausgeführt sein. Beispiele wären ein Einschnappen oder ein Einrasten. Aber auch ein örtlich ausgeführter Reibschluss ist möglich, das heißt beispielsweise durch eine Verjüngung des äußeren Hebels oder eine örtliche Aufrauung von Gleitflächen. Die Montagestellung zeichnet sich dadurch aus, dass sie ein vereinfachtes Montieren des Stellarmhebels an dem Möbelteil erlaubt als die für den Betrieb geeignete Betriebsstellung.

Weitere vorteilhafte Ausführungsformen der Erfindung sind in den abhängigen Ansprüchen definiert.

Beispielsweise indem mittels der Bewegbarkeit des ersten Hebels relativ zum zweiten Hebel eine Länge des Stellarmhebels einstellbar ist, kann der Stellarmhebel aus einer, meist kurzen, Montagelänge in eine vordefinierte Nutzlänge für den Betrieb eingestellt werden.

Um sicherzustellen, dass vor der Montage keine ungewollte Veränderung des Stellarmhebels aus der Montagestellung geschieht, kann eine Arretiervorrichtung zur lösbaren Arretierung des ersten Hebels relativ zum zweiten Hebel in der Montagestellung des Stellarmhebels vorgesehen sein.

Bevorzugt kann vorgesehen sein, dass die Verriegelungsvorrichtung formschlüssig ausgebildet ist. Eine sichere Verriegelung in der Betriebsstellung kann dadurch erreicht werden.

Bevorzug kann weiterhin ein Kraftspeicher zur Beaufschlagung des Stellarmhebels mit einer Bewegungskraft zur Bewegung des Möbelteils vorgesehen sein. Hierdurch kann erreicht werden, dass der Nutzer beim Öffnen und/oder beim Schließen des Möbelteils unterstützt wird, sowie von einer definierten geschlossenen und/oder geöffneten Stellung des Möbelteils profitiert.

Besonders bevorzugt kann vorgesehen sein, dass die Arretierung des ersten Hebels relativ zum zweiten Hebel durch die Wirkung der Bewegungskraft lösbar ist. Weiterhin kann bevorzugt vorgesehen, dass der erste Hebel relativ zum zweiten Hebel durch Wirkung der Bewegungskraft in die Betriebsstellung bewegbar ist. Beides kann der Entlastung des Monteurs dienen, da er die Kraft für das Lösen der Arretierung bzw. der Bewegung des Stellarmhebels in die Betriebsstellung nicht aufwenden muss.

Bei einer besonders bevorzugten Ausführungsform kann vorgesehen sein, dass die Arretiervorrichtung und/oder die Verriegelungsvorrichtung ein Federelement umfasst, wobei vorzugsweise genau ein Federelement vorgesehen ist. Insbesondere bei der Ausführungsform mit genau einem Federelement kann es erreicht werden, dass die Arretiervorrichtung kraftschlüssig und die Verriegelungsvorrichtung formschlüssig funktionieren.

Für eine einfache Herstellung des Federelements kann vorgesehen sein, dass das Federelement als Formteil mit wenigstens einer die Querausdehnung bestimmenden Ausbuchtung und einer Federzone zur Erzeugung der Federkraft ausgebildet ist.

Weiterhin kann vorgesehen sein, dass das Federelement wenigstens einen Vorsprung umfasst, welcher durch Zusammenwirken mit einer Öffnung am ersten Hebel oder am zweiten Hebel Relativbewegungen des Federelements relativ zum ersten Hebel oder zum zweiten Hebel begrenzt. Hierdurch kann verhindert werden, dass das Federelement während der Bewegung eine vorgesehene Position relativ zu einem der Hebel verlässt.

Eine kraftschlüssige Arretierung der Arretiervorrichtung kann besonders einfach erreicht werden, indem die Arretiervorrichtung wenigstens eine mit dem Federelement zusammenwirkende Vertiefung umfasst, wobei die wenigstens eine Vertiefung vorzugsweise mit der wenigstens einen Ausbuchtung zusammenwirkt und vorzugsweise genau zwei Vertiefungen vorgesehen sind.

Eine formschlüssige Verriegelung der Verriegelungsvorrichtung kann einfach erreicht werden, indem die Verriegelungsvorrichtung wenigstens eine mit dem Federelement zusammenwirkende Ausnehmung umfasst, wobei die wenigstens eine Ausnehmung vorzugsweise mit der wenigstens einen Ausbuchtung zusammenwirkt und vorzugsweise genau zwei Ausnehmungen vorgesehen sind. Bei dieser Ausführung wird also die wenigstens eine Ausbuchtung des Federelements als Riegel verwendet, welcher mit einer Ausnehmung zusammenwirkt.

Weitere Vorteile und Einzelheiten der Erfindung sind anhand der Figuren sowie der dazugehörigen Figurenbeschreibung ersichtlich. Dabei zeigen:
- Fig. 1a und 1b bis 6a und 6b: mehrere Schritte während der Montage einer erfindungsgemäßen Stellvorrichtung,
- Fig. 7a, 7b, 8a und 8b: ein Montageverfahren analog zum Stand der Technik,
- Fig. 9a bis 9c: drei verschiedene Ansichten einer erfindungsgemäßen Stellvorrichtung,
- Fig. 10a und 10b: Explosionsdarstellungen der erfindungsgemäßen Stellvorrichtung bzw. des Stellarmhebels,
- Fig. 11a bis 11f: verschiedene Ansichten und Schnittdarstellungen des Stellarmhebels in der Montagestellung,
- Fig. 12a bis 12f: verschiedene Ansichten und Schnittdarstellungen des erfindungsgemäßen Stellarmhebels in einer Zwischenstellung,
- Fig. 13a bis 13f: verschiedene Ansichten und Schnittdarstellungen des Stellarmhebels in der Betriebsstellung sowie
- Fig. 14a und 14b: zwei Ansichten eines Möbels mit einer erfindungsgemäßen Stellvorrichtung während des Beginns des Montageverfahrens.

Fig. 1a und 1b zeigen eine Schnittdarstellung sowie eine vergrößerte Schnittdarstellung eines Möbels 10 mit einer erfindungsgemäßen Stellvorrichtung 1. Das Gehäuse 21 ist schwenkbar am Korpus 3 des Möbels 10 gelagert. Es beherbergt einen Kraftspeicher 9 (siehe Fig. 9a und 9b), durch welchen die Steuerkurve 22 mit einer Kraft beaufschlagt wird. Der Stellarmhebel 4 ist mit der Steuerkurve 22 fest verbunden. Er verfügt über einen ersten Hebel 5 sowie einen zweiten Hebel 6. Diese befinden sich relativ zueinander in der Montagestellung, in diesem Fall der kürzesten Länge des Stellarmhebels 4. Durch die Beaufschlagung der Steuerkurve 22 durch den Kraftspeicher 9 streckt sich die Stellvorrichtung 1 aus der in den Fig. 1a und 1b dargestellten Winkelstellungen automatisch, um dann mit dem Möbelteil 2, diesem Fall eine Klappe, verbunden zu werden.

Die vollständig gestreckte Winkelstellung des Stellarmhebels 1 ist in Fig. 2a und 2b dargestellt. Es ist zu bemerken, dass für den Monteur lediglich die Winkelstellung der Klappe 2 sowie des Gehäuses 21 gehalten werden muss, um die Öse 23 zur Befestigung an der Möbelklappe 2 in Kongruenz mit dem Befestigungsbeschlag 25 bringen.

Diese Befestigung erfolgt über einen Befestigungsclip 24 (siehe hierzu Fig. 10a und 10b). Die befestigte Stellung ist in den Fig. 3a und 3b dargestellt.

Der Monteur kann nun beginnen die Klappe zu schließen (Fig. 4a, 4b bzw. 5a, 5b), wodurch vom Kraftspeicher 9 in Zusammenwirkung mit der Steuerkurve 22 eine Kraft entlang der relativen Bewegungsachse X des ersten Hebels 5 und des zweiten Hebels 6 ausgeübt wird. Eine Verlängerung des Stellarmhebels 4 ist die Folge (siehe Fig. 11a bis 11f, 12a bis 12f sowie 13a bis 13f). Spätestens in der Stellung hat der Stellarmhebel 4 die Betriebsstellung erreicht und ist in dieser verriegelt.

Zur Verdeutlichung einer der Problemstellungen der vorliegenden Erfindung ist in den Fig. 7a, 7b, 8a sowie 8b dargestellt, wie eine Montage verlaufen müsste, wenn der Stellarmhebel 4 schon zu Beginn in der Betriebsstellung vorliegen würde, wie dies im Stand der Technik der Fall ist. Wie durch den in Fig. 7a angedeuteten Kreisbogen zu erkennen ist, kann die Befestigung des Stellarmhebels 4 an dem Möbelteil 2 nicht in der vollständig gestreckten Stellung der Stellvorrichtung 1 geschehen (siehe hierzu auch den Kreisbogen in Fig. 2a). Wie in den Fig. 8a und 8b dargestellt ist, muss der Monteur die Winkelstellung des Möbelteils 2, die Winkelstellung des Gehäuses 21 sowie die Winkelstellung des Stellarmhebels 4 relativ zum Gehäuse 21 - entgegen der Wirkung des Kraftspeichers 9 - genau richtig halten, um die Befestigung zu ermöglichen.

Die Fig. 9a bis 9c zeigen zwei Schnittdarstellungen durch einen erfindungsgemäßen Stellarmhebel 1 sowie eine Seitenansicht desselben. Dadurch wird der Kraftspeicher 9 sichtbar, der die Steuerkurve 22 beaufschlagt, welche über einen Scheitelpunkt verfügt, sodass der Kraftspeicher 9 entweder auf eine vollständige Beugung der Stellvorrichtung 1 oder eine vollständige Streckung der Stellvorrichtung 1 hinwirkt. Der Stellarmhebel 4 weist einen ersten Hebel 5 und einen zweiten Hebel 6 auf. Zur Längenänderung des Stellarmhebels 4 können der erste Hebel 5 und der zweite Hebel 6 schienengleich entlang einander verfahren werden. Für Relativbewegungen des ersten Hebels 5 und des zweiten Hebels 6 ist zudem eine Führung 11 vorgesehen. Dies ist in diesem Fall als Langloch 12 in Zusammenwirkung mit dem Führungsbolzen 13 ausgeführt. Vorteilhaft ist hierbei, dass die beiden Hebel 5, 6 nicht voneinander lösbar sind. Mit anderen Worten sind nur die Montagestellung, die Betriebsstellung sowie die dazwischen liegenden Stellungen möglich. Eine Verlängerung des Stellarmhebels 4 durch den Kraftspeicher 9 über die Betriebsstellung hinaus wird durch eine derart ausgeführte Führung 11 verhindert. Fig. 10a und 10b sind Explosionsdarstellungen einer erfindungsgemäßen Stellvorrichtung 1 bzw. eines Stellarmhebels 4. Zum einen wird dadurch die Anlenkung des zweiten Hebels 6 am Gehäuse 21 am unter Verwendung zweier Bauteile für die Steuerkurven 22 deutlich. Außerdem ist das Federelement 14 zu sehen, welches in der montierten Stellung innerhalb des Stellarmhebels 4 angeordnet ist.

Des Weiteren ist der Befestigungsclip 24 erkennbar, welcher zur Befestigung der Öse 23 an einem Befestigungsbeschlag 25 dient.

Die Funktionsweise der Arretiervorrichtung 8 wird nun anhand der Fig. 11a bis 11f beschrieben. Die Fig. 11a und 11b zeigen eine perspektivische Ansicht sowie eine detaillierte perspektivische Ansicht des Stellarmhebels 4, welcher sich in der Montagestellung befindet. Die Fig. 11c bis 11f zeigen verschiedene Schnittdarstellungen, wodurch jeweils das Federelement 14 zu erkennen ist. Fig. 11f ist dabei zur Verdeutlichung des Funktionsprinzips rein schematisch ausgeführt. Das Federelement 14 verfügt über zwei Ausbuchtungen 15 sowie eine Federzone 16. Die Ausbuchtungen 15 definieren die Querausdehnung D des Federelements 14. Im arretierten Zustand drückt die Federzone 16 durch ihre Spannung die Ausbuchtungen 15 gegen die Vertiefungen 19, wodurch eine lösbare Arretierung realisiert ist.

Die Bewegungsachse X ist diejenige Achse, entlang derer die relativen Bewegungen des ersten Hebels 5 und des zweiten Hebels 6 stattfinden, welche durch die schienenartige Ausgestaltung der beiden Hebel 5, 6 gestattet sind.

Durch Ziehen am zweiten Hebel 6 wird eine Kraft auf das Federelement 14 mittels der in die Öffnungen 18 greifenden Vorsprünge 17 des Federelements 14 ausgeübt. In der vorliegenden Ausführungsform wird diese Kraft von dem Kraftspeicher 9 aufgebracht.

Schiefe Ebenen an den Vertiefungen 19 sorgen dafür, dass bei der durch die Bewegungskraft verursachten Bewegung des Federelements 14 relativ zum ersten Hebel 5 ein Zusammendrücken der Ausbuchtungen 15 gegen die Spannung der Federzone 16 stattfindet. Die Querausdehnung D des Federelements 14 wird dadurch so verkleinert, dass die Ausbuchtungen 15 aus den Vertiefungen 19 gleiten können, wodurch eine Relativbewegung des ersten Hebels 5 relativ zum zweiten Hebel 6 aus der Montagestellung in Richtung der Betriebsstellung ermöglicht wird. Die Fig. 12a bis 12f sind analog zu den Fig. 11a bis 11f, wobei sich der Stellarmhebel 4 nun in einer Zwischenposition befindet (siehe Fig. 5a und 5b). Das Federelement 14 ist so zusammengedrückt, dass dessen Querausdehnung D klein genug ist, um im nicht verbreiterten Teil des ersten Hebels 5 Platz zu finden.

In den Fig. 13a bis 13f ist der Stellarmhebel 4 analog zu den Fig. 12a bis 12f dargestellt, wobei sich der Stellarmhebel 4 nun in der Betriebsstellung befindet. Aufgrund der Ausnehmungen 20, welche im ersten Hebel angeordnet sind, wird die Federzone 16 des Federelements 14 entlastet, wodurch das Federelement 14 seine volle Querausdehnung D annimmt. Die Ausbuchtungen 15 dienen nun als Riegel, welche in Zusammenwirkung mit den Ausnehmungen 20 den Stellarmhebel 4 gegen Verkürzung verriegeln. Eine weitere Verlängerung des Stellarmhebels 4 ist aufgrund der vorbeschriebenen Führung 11 nicht möglich.

Die Fig. 14a und 14b zeigen ein Möbel 10 mit einer erfindungsgemäßen Stellvorrichtung 1. Gezeigt ist eine Situation während des Montageverfahrens, wobei der Stellarmhebel 4 noch nicht mit dem Möbelteil 2 verbunden ist.

Die vorliegende Erfindung ist nicht auf hier dargestellte Ausführungsbeispiele beschränkt. Beispielsweise müsste das Federelement 14 nicht die Form des hier gezeigten Ausführungsbeispiels haben. Auch Konstruktionen mittels Plattfedern oder Federzungen sind denkbar. Die vorliegende Erfindung ist auch nicht beschränkt auf Stellvorrichtungen, welche ein schwenkbares Gehäuse 21 besitzen. Die Ausgestaltung der Arretiervorrichtung 8 mittels Vertiefungen 19 ist nicht essentiell, wenngleich diese Ausführungsform eine weitgehende Entlastung des Federelements 14 in der Montagestellung erlaubt.

## Patentansprüche

1. Stellvorrichtung zur bewegbaren Lagerung eines - vorzugsweise als eine bezüglich einer horizontalen Achse schwenkbare Klappe ausgeführten - Möbelteils (2) an einem Möbelkorpus (3), mit einem Stellarmhebel (4), wobei ein erster Hebel (5) des Stellarmhebels (4) relativ zu einem zweiten Hebel (6) des Stellarmhebels (4) aus einer Montagestellung zum Montieren des Stellarmhebels (4) an dem Möbelteil (2) in eine Betriebsstellung des Stellarmhebels (4) bewegbar ist, **dadurch gekennzeichnet, dass** der erste Hebel (5) relativ zum zweiten Hebel (6) mittels einer selbsttätigen Verriegelungsvorrichtung (7) in der Betriebsstellung verriegelbar ist.

2. Stellvorrichtung nach Anspruch 1, **dadurch gekennzeichnet, dass** durch die Bewegbarkeit des ersten Hebels (5) relativ zum zweiten Hebel (6) eine Länge des Stellarmhebels (4) einstellbar ist.

3. Stellvorrichtung nach Anspruch 1 oder 2, **dadurch gekennzeichnet, dass** die Verriegelungsvorrichtung (7) formschlüssig ausgebildet ist.

4. Stellvorrichtung nach einem der Ansprüche 1 bis 3, **dadurch gekennzeichnet, dass** eine Arretiervorrichtung (8) zur lösbaren Arretierung des ersten Hebels (5) relativ zum zweiten Hebel (6) in der Montagestellung des Stellarmhebels (4) vorgesehen ist.

5. Stellvorrichtung nach einem der Ansprüche 1 bis 4, **dadurch gekennzeichnet, dass** ein Kraftspeicher (9) zur Beaufschlagung des Stellarmhebels (4) mit einer Bewegungskraft zur Bewegung des Möbelteils (2) vorgesehen ist.

6. Stellvorrichtung nach Anspruch 4 und 5, **dadurch gekennzeichnet, dass** die Arretierung des ersten Hebels (5) relativ zum zweiten Hebel (6) durch die Wirkung der Bewegungskraft lösbar ist.

7. Stellvorrichtung nach Anspruch 5, **dadurch gekennzeichnet, dass** der erste Hebel (5) relativ zum zweiten Hebel (6) durch Wirkung der Bewegungskraft in die Betriebsstellung bewegbar ist.

8. Stellvorrichtung nach einem der Ansprüche 1 bis 7, **dadurch gekennzeichnet, dass** eine Führung (11) für Bewegungen des ersten Hebels (5) relativ zum zweiten Hebel (6) vorgesehen ist, wobei die Führung (11) vorzugsweise ein Langloch (12) und einen mit dem Langloch (12) zusammenwirkenden Führungsbolzen (13) aufweist, wobei das Langloch (12) am ersten Hebel (5) oder am zweiten Hebel (6) angeordnet ist und der Führungsbolzen (13) am anderen Hebel (5, 6) befestigt ist.

9. Stellvorrichtung nach einem der Ansprüche 1 bis 8, **dadurch gekennzeichnet, dass** die Arretiervorrichtung (8) und/oder die Verriegelungsvorrichtung (7) ein Federelement (14) umfasst, wobei vorzugsweise genau ein Federelement (14) vorgesehen ist.

10. Stellvorrichtung nach Anspruch 9, **dadurch gekennzeichnet, dass** eine Querausdehnung (D) des Federelements (14) quer zu einer relativen Bewegungsachse (X) des ersten Hebels (5) relativ zum zweiten Hebel (6) durch Wirkung gegen eine Federkraft des Federelements (14) verkleinerbar ist, wobei das Federelement (14) vorzugsweise als Formteil mit wenigstens einer die Querausdehnung (D) bestimmenden Ausbuchtung (15) und einer Federzone (16) zur Erzeugung der Federkraft ausgebildet ist.

11. Stellvorrichtung nach einem der Ansprüche 9 oder 10, **dadurch gekennzeichnet, dass** das Federelement (14) wenigstens einen Vorsprung (17) umfasst, welcher durch Zusammenwirken mit einer Öffnung (18) am ersten Hebel (5) oder am zweiten Hebel (6) Relativbewegungen des Federelements (14) relativ zum ersten Hebel (5) oder zum zweiten Hebel (6) begrenzt.

12. Stellvorrichtung nach Anspruch 4 sowie einem der Ansprüche 9 bis 11, **dadurch gekennzeichnet, dass** die Arretiervorrichtung (8) wenigstens eine mit dem Federelement (14) zusammenwirkende Vertiefung (19) umfasst, wobei die wenigstens eine Vertiefung (19) vorzugsweise mit der wenigstens einen Ausbuchtung (15) zusammenwirkt und vorzugsweise genau zwei Vertiefungen (19) vorgesehen sind.

13. Stellvorrichtung nach einem der Ansprüche 9 bis 12, **dadurch gekennzeichnet, dass** die Verriegelungsvorrichtung (7) wenigstens eine mit dem Federelement (14) zusammenwirkende Ausnehmung (20) umfasst, wobei die wenigstens eine Ausnehmung (20) vorzugsweise mit der wenigstens einen Ausbuchtung (15) zusammenwirkt und vorzugsweise genau zwei Ausnehmungen (20) vorgesehen sind.

14. Möbel mit wenigstens einer Stellvorrichtung (1), vorzugsweise zwei Stellvorrichtungen (1), nach einem der Ansprüche 1 bis 13.

15. Verfahren zum Montieren eines bewegbaren Möbelteils (2) an einem Möbelkorpus (3) mittels wenigstens einer Stellvorrichtung (1) nach einem der Ansprüche 1 bis 13, wobei das Möbelteil (2) zwischen einer geöffneten Stellung und einer geschlossenen Stellung bewegbar ist, **gekennzeichnet durch** folgende Schritte:
- Befestigen der wenigstens einen Stellvorrichtung (1) am Möbelkorpus (3), wobei sich der erste Hebel (5) relativ zum zweiten Hebel (6) der wenigstens einen Stellvorrichtung (1) in der Montagestellung befindet,
- Befestigen des bewegbaren Möbelteils (2) am ersten Hebel (5) sowie
- Bewegung des ersten Hebels (5) relativ zum zweiten Hebel (6) in die Betriebsstellung durch Bewegen des bewegbaren Möbelteils (2) hin zur geschlossenen Stellung oder zur geöffneten Stellung.

## Claims

1. An adjusting device for moveably mounting a furniture part (2) - preferably in the form of a flap pivotable with respect to a horizontal axis - to a furniture carcass (3) comprising an adjusting arm lever (4), wherein a first lever (5) of the adjusting arm lever (4) is moveable relative to a second lever (6) of the adjusting arm lever (4) from a mounting position for mounting the adjusting arm lever (4) to the furniture part (2) into an operating position of the adjusting arm lever (4), **characterised in that** the first lever (5) is lockable relative to the second lever (6) by means of an automatic locking device in the operating position.

2. An adjusting device as set forth in claim 1 **characterised in that** a length of the adjusting arm lever (4) can be set by the mobility of the first lever (5) relative to the second lever (6).

3. An adjusting device as set forth in claim 1 or claim 2 **characterised in that** the locking device (7) is of a positively locking nature.

4. An adjusting device as set forth in one of claims 1 through 3 **characterised in that** there is provided an arresting device (8) for releasably arresting the first lever (5) relative to the second lever (6) in the mounting position of the adjusting arm lever (4).

5. An adjusting device as set forth in one of claims 1 through 4 **characterised in that** there is provided a force storage means (9) for acting on the adjusting arm lever (4) with a movement force for movement of the furniture part (2).

6. An adjusting device as set forth in claim 4 and claim 5 **characterised in that** the arresting of the first lever (5) relative to the second lever (6) is releasable by the action of the movement force.

7. An adjusting device as set forth in claim 5 **characterised in that** the first lever (5) is moveable relative to the second lever (6) by the action of the movement force into the operating position.

8. An adjusting device as set forth in one of claims 1 through 7 **characterised in that** there is provided a guide means (11) for movements of the first lever (5) relative to the second lever (6), wherein the guide means (11) preferably has a slot (12) and a guide pin (13) cooperating with the slot (12), wherein the slot (12) is arranged on the first lever (5) or the second lever (6) and the guide pin (13) is fixed to the other lever (5, 6).

9. An adjusting device as set forth in one of claims 1 through 8 **characterised in that** the arresting device (8) and/or the locking device (7) includes a spring element (14), wherein there is preferably provided precisely one spring element (14).

10. An adjusting device as set forth in claim 9 **characterised in that** a transverse extent (D) of the spring element (14) transversely with respect to a relative axis of movement (X) of the first lever (5) relative to the second lever (6) can be reduced by an action against a spring force of the spring element (14), wherein preferably the spring element (14) is in the form of a shaped portion with at least one protrusion (15) determining the transverse extent (D) and a spring zone (16) for producing the spring force.

11. An adjusting device as set forth in one of claims 9 or 10 **characterised in that** the spring element (14) includes at least one projection (17) which by cooperation with an opening (18) on the first lever (5) or on the second lever (6) limits relative movements of the spring element (14) relative to the first lever (5) or to the second lever (6).

12. An adjusting device as set forth in claim 4 and one of claims 9 through 11 **characterised in that** the arresting device (8) includes at least one recess (19) cooperating with the spring element (14), wherein the at least one recess (19) preferably cooperates with the at least one protrusion (15) and there are preferably provided precisely two recesses (19).

13. An adjusting device as set forth in one of claims 9 through 12 **characterised in that** the locking device (7) includes at least one opening (20) cooperating with the spring element (14), wherein the at least one opening (20) preferably cooperates with the at least one protrusion (15) and there are preferably provided precisely two openings (20).

14. An article of furniture comprising at least one adjusting device (1), preferably two adjusting devices (1), as set forth in one of claims 1 through 13.

15. A method of mounting a moveable furniture part (2) to a furniture carcass (3) by means of at least one adjusting device (1) as set forth in one of claims 1 through 13, wherein the furniture part (2) is moveable between an opened position and a closed position, **characterised by** the following steps:
- fixing the at least one adjusting device (1) to the furniture carcass (3), wherein the first lever (5) is disposed in the mounting position relative to the second lever (6) of the at least one adjusting device (1),
- fixing the moveable furniture part (2) to the first lever (5), and
- moving the first lever (5) relative to the second lever (6) into the operating position by moving the moveable furniture part (2) towards the closed position or the opened position.

## Revendications

1. Dispositif de réglage pour le montage mobile d'une partie de meuble (2), de préférence conçue comme un clapet pivotant par rapport à un axe horizontal, sur un corps de meuble (3) avec un levier à bras de réglage (4), dans lequel un premier levier (5) du levier à bras de réglage (4) est mobile par rapport à un deuxième levier (6) du levier à bras de réglage (4) à partir d'une position de montage pour le montage du levier à bras de réglage (4) sur la partie de meuble (2) vers une position de fonctionnement du levier à bras de réglage (4), **caractérisé en ce que** le premier levier (5) peut être verrouillé par rapport au deuxième levier (6) au moyen d'un dispositif de verrouillage automatique (7) dans la position de fonctionnement.

2. Dispositif de réglage selon la revendication 1, **caractérisé en ce que**, du fait de la mobilité du premier levier (5) par rapport au deuxième levier (6), une longueur du levier à bras de réglage (4) peut être réglée.

3. Dispositif de réglage selon la revendication 1 ou 2, **caractérisé en ce que** le dispositif de verrouillage (7) est conçu avec une complémentarité de forme.

4. Dispositif de réglage selon l'une des revendications 1 à 3, **caractérisé en ce qu'**un dispositif de blocage (8) est prévu pour le blocage amovible du premier levier (5) par rapport au deuxième levier (6) dans la position de montage du levier à bras de réglage (4).

5. Dispositif de réglage selon l'une des revendications 1 à 4, **caractérisé en ce qu'**un accumulateur de force (9) est prévu pour la sollicitation du levier à bras de réglage (4) avec une force de déplacement pour le déplacement de la partie de meuble (2).

6. Dispositif de réglage selon la revendication 4 et 5, **caractérisé en ce que** le blocage du premier levier (5) par rapport au deuxième levier (6) est amovible grâce à l'action de la force de déplacement.

7. Dispositif de réglage selon la revendication 5, **caractérisé en ce que** le premier levier (5) est mobile par rapport au deuxième levier (6) grâce à l'action de la force de déplacement vers la position de fonctionnement.

8. Dispositif de réglage selon l'une des revendications 1 à 7, **caractérisé en ce qu'**un guidage (11) est prévu pour les mouvements du premier levier (5) par rapport au deuxième levier (6), dans lequel le guidage (11) comprend de préférence un trou oblong (12) et une tige de guidage (13) interagissant avec le trou oblong (12), dans lequel le trou oblong (12) est disposé sur le premier levier (5) ou sur le deuxième levier (6) et la tige de guidage (13) est fixée à l'autre levier (5, 6).

9. Dispositif de réglage selon l'une des revendications 1 à 8, **caractérisé en ce que** le dispositif de blocage (8) et/ou le dispositif de verrouillage (7) comprend un élément de ressort (14), dans lequel de préférence exactement un élément de ressort (14) est prévu.

10. Dispositif de réglage selon la revendication 9, **caractérisé en ce qu'**une dilatation transversale (D) de l'élément de ressort (14) peut être réduite transversalement par rapport à un axe de déplacement relatif (X) du premier levier (5) par rapport au deuxième levier (6) grâce à l'action d'une force de ressort de l'élément de ressort (14), dans lequel l'élément de ressort (14) est conçu de préférence en tant que pièce moulée avec au moins un renflement (15) déterminant la dilatation transversale (D) et une zone de ressort (16) pour la production de la force de ressort.

11. Dispositif de réglage selon l'une des revendications 9 ou 10, **caractérisé en ce que** l'élément de ressort (14) comprend au moins une saillie (17), qui, grâce à l'interaction avec une ouverture (18) sur le premier levier (5) ou sur le deuxième levier (6), limite les mouvements relatifs de l'élément de ressort (14) par rapport au premier levier (5) ou au deuxième levier (6).

12. Dispositif de réglage selon la revendication 4 ainsi que l'une des revendications 9 à 11, **caractérisé en ce que** le dispositif de blocage (8) comprend au moins une cavité (19) interagissant avec l'élément de ressort (14), dans lequel l'au moins une cavité (19) interagit de préférence avec l'au moins un renflement (15) et de préférence exactement deux cavités (19) sont prévues.

13. Dispositif de réglage selon l'une des revendications 9 à 12, **caractérisé en ce que** le dispositif de verrouillage (7) comprend au moins un évidement (20) interagissant avec l'élément de ressort (14), dans lequel l'au moins un évidement (20) interagit avec l'au moins un renflement (15) et de préférence exactement deux évidements (20) sont prévus.

14. Meuble avec au moins un dispositif de réglage (1), de préférence deux dispositifs de réglage (1), selon l'une des revendications 1 à 13.

15. Procédé de montage d'une partie de meuble (2) mobile sur un corps de meuble (3) au moyen d'au moins un dispositif de réglage (1) selon l'une des revendications 1 à 13, dans lequel la partie de meuble (2) est mobile entre une position ouverte et une position fermée, **caractérisé par** les étapes suivantes :
- fixation de l'au moins un dispositif de réglage (1) sur le corps de meuble (3), dans lequel le premier levier (5) se trouve dans la position de montage par rapport au deuxième levier (6) de l'au moins un dispositif de réglage (1)
- fixation de la partie de meuble (2) mobile sur le premier levier (5) ainsi que
- déplacement du premier levier (5) par rapport au deuxième levier (6) vers la position de fonctionnement grâce au déplacement de la partie de meuble (2) mobile vers la position fermée ou vers la position ouverte.
